# EUROPÄISCHE PATENTSCHRIFT

(11) **EP 0 662 506 B1**
(45) Veröffentlichungstag und Bekanntmachung des Hinweises auf die Patenterteilung: **24.02.1999**
(21) Anmeldenummer: 94114403.2
(22) Anmeldetag: 14.09.1994
(51) Int. Cl.: C10K 1/04, C10J 3/84

(54) **Verfahren und Vorrichtung zur Kühlung von Partialoxidationsrohgas**
Process and apparatus for cooling rough gas from partial oxidation
Procédé et appareillage pour refroidir du gaz brut d'oxydation partielle

(30) Priorität: 25.11.1993 DE 4340156
(43) Veröffentlichungstag der Anmeldung: 12.07.1995
(73) Patentinhaber: Krupp Koppers GmbH, 45143 Essen (DE)
(72) Erfinder: Kowoll, Johannes, Dr., D-44799 Bochum (DE)
(74) Vertreter: Albrecht, Rainer Harald, Dr.-Ing.

(56) Entgegenhaltungen:
- EP-A- 0 171 351
- DE-A- 3 808 729
- DE-A- 3 809 313
- FR-A- 2 524 976

## Beschreibung

Die Erfindung betrifft ein Verfahren zur Kühlung von Rohgas, das durch Partialoxidation von feinkörnigen bis staubförmigen Brennstoffen in einem Flugstromvergaser in Gegenwart von Sauerstoff und/oder Luft sowie Wasserdampf bei Drücken bis zu 100 bar und Temperaturen oberhalb des Schlackeschmelzpunktes gewonnen wird, wobei das Rohgas in einem vertikalen Rohgaskanal mit einem gas- oder dampfförmigen Kühlfluid gequencht wird, welches in einer ringförmigen, senkrecht nach unten gerichteten Strömung im wandnahen Bereich des Rohgaskanales in den Rohgaskanal eingeleitet wird. Gegenstand der Erfindung ist ferner ein Rohgaskanal zur Durchführung des Verfahrens.

Bei der Vergasung (Partialoxidation) von feinkörnigen bis staubförmigen Brennstoffen unter den vorstehend skizzierten Bedingungen liegen die Vergasungstemperaturen im Bereich von ca. 1500 °C bis ca. 2000 °C. Während das erzeugte Partialoxidations-rohgas den sogenannten Rohgaskanal durchstromt. kühlt es sich durch chemische Reaktionen sowie durch Wärmeabgabe an die gekühlten Wände des Rohgaskanals ab. Als Rohgaskanal wird dabei normalerweise jener Bereich bezeichnet. der aus dem oberhalb der Brennerebene befindlichen Reaktorschacht des Vergasungsreaktors sowie dem sich daran unmittelbar anschließenden, in der Regel als Strahlungskühler ausgebildeten Rohrstück besteht, Je nach Bauhöhe und Kühlung des Rohgaskanales stellen sich hinter diesem Temperaturen des Partialoxidationsrohgases zwischen 800 und 1600 °C ein. Zur weiteren Kühlung wird das Gas im Anschluß an den Rohgaskanal in einen Konvektionskühler oder einen kombinierten Strahlungs-Konvektions-Wärmeaustauscher eingeleitet. Das im Vergasungsreaktor erzeugte Partialoxidationsrohgas enthält jedoch Bestandteile, die sich infolge der absinkenden Gastemperatur aus dem Rohgasstrom abscheiden und die sowohl an den Wänden des Rohgaskanales als auch an den nachgeschalteten Kühleinrichtungen Anbackungen bzw. Ablagerungen bilden können, die aus klebrigen bzw. schmelzflüssigen Asche- bzw. Schlackepartikeln bestehen. Durch diese Anbackungen bzw. Ablagerungen, die mit herkömmlichen Mitteln nur sehr schwer zu entfernen sind, werden die Gasströmung und die Wärmeabfuhr aus dem Gas beeinträchtigt oder unter Umständen sogar vollständig verhindert. Es ist deshalb erforderlich, den Rohgasstrom möglichst unmittelbar hinter dem Vergasungsreaktor in geeigneter Weise soweit abzukühlen, daß die im Rohgas befindlichen der Asche- und Schlackepartikel keine Anbackungen an den Wänden bilden. Zu diesem Zweck ist es bereits bekannt, den Heißen Rohgasstrom im Bereich des Rohgaskanales hinter dem Vergasungsreaktor mit einem eine niedrigere Temperatur aufweisenden gas- oder dampfförmigen Kühlfluid zu mischen. Dieser Vorgang, der in der Fachwelt als Quenchen bezeichnet wird, kann mit zurückgeführtem kalten Produktgas, einem anderen, die gewünschte Gaszusammensetzung nicht negativ beeinflussenden Gas oder mit Wasserdampf durchgeführt werden. In Verfolgung dieser Aufgabe sind bereits in der Vergangenheit unterschiedliche Vorschläge unterbreitet worden, bei denen eine Zuführung des Kühlfluids in Teilströmen über im Mantel des Rohgaskanales befindliche Eintrittsöffnungen oder über Ringspalte vorgesehen ist, wobei die Quenchgaseinspeisung entweder waagerecht oder gleichläufig zum aufwärts strömenden Rohgas erfolgt. Es hat sich allerdings gezeigt, daß hierbei unter ungünstigen Bedingungen die Bildung von Anbackungen bzw. Ablagerungen nicht vermieden werden kann. Diese können dabei unter ungünstigen Bedingungen bis in den Quenchbereich des Rohgaskanales hineinwachsen und dort den Eintritt des Quenchgases in den Rohgaskanal beeinträchtigen. so daß die Funktionsfähigkeit des Quenchprozesses erheblich gestört ist. Beim plötzlichen Auftreten von Druckschwankungen kann es außerdem zum Ablösen einzelner Schlackebrocken kommen, die dann in die Quenchgaszuführungskanäle gelangen und dort liegen bleiben können. Diese Gefahr ist insbesondere bei einer waagerechten Quenchgaseinspeisung gegeben. Wegen der plastischen Oberfläche, die die Ablagerungen auf der dem Rohgasstrom zugewendeten Heißen Seite aufweisen, sind dieselben mit den üblichen mechanischen Abreinigungsvorrichtungen nur sehr schwer zu entfernen.

Aus der DE-OS 38 08 729 ist ferner ein Vorschlag bekannt, bei dem ein Teil des Kühlfluids radial über den Mantel des Rohgaskanals in den Rohgasstrom eingeleitet wird, während die Zuführung des anderen Teiles des Kühlfluids über ein axial im Rohgaskanal angeordnetes Quenchrohr entgegen der Strömungsrichtung des Rohgasstromes erfolgt. Diese Arbeitsweise setzt also immer das Vorhandensein eines entsprechend angeordneten Quenchrohres im Rohgaskanal voraus. Eine derartige Konstruktion dürfte jedoch unter strömungstechnischen Gesichtspunkten nicht als unproblematisch anzusehen sein.

Bei einem aus EP-A-0 171 351 bekannten Verfahren durchströmt das Kühlfluid einen Ringkanal von oben nach unten und tritt in dem Bereich, in dem der Rohgaskanal an den Vergaser anschließt, in den Rohgaskanal ein. Das Kühlfluid strömt dann als wandnahe Ringströmung im Gleichstrom mit dem zu kühlenden Rohgas nach oben, wobei das Kühlfluid einen Kontakt klebriger Teilchen des Rohgases mit der Wandfläche des Rohgaskanales verhindern soll. Die Kühlwirkung des Quenchgases bei der bekannten Strömungsführung wird durch eine indirekte Kühlung der Wandfläche des Rohgaskanales unterstützt.

Der Erfindung liegt deshalb die Aufgabe zugrunde, ein Verfahren mit den eingangs beschriebenen Merkmalen dahingehend weiterzuentwickeln, daß einerseits Betriebsstörungen durch die Bildung von Ablagerungen möglichst weitgehend vermieden werden und daß andererseits zur Durchführung des Verfahrens ein möglichst einfach gestalteter Rohgaskanal ohne störende Einbauten verwendet werden kann.

Diese Aufgabe wird erfindungsgemäß dadurch gelöst, daß das Kühlfluid in einen oberen Quenchraum des Rohgaskanales eingeleitet wird, im wandnahen Bereich des oberen Quenchraumes im Gegenstrom zum Rohgas nach unten strömt und in einen unteren Quenchraum des Rohgaskanales gelangt, dessen Durchmesser größer ist als der Durchmesser des oberen Quenchraumes, wobei die Vergrößerung des Durchmessers im Quenchraum so gewählt wird,
daß die Differenz der Durchmesser des unteren und des oberen Quenchraumes größer ist als die Dicke einer sich an der Wandfläche des unteren Quenchraumes absetzenden Schlackeschicht und
daß sich die nach unten gerichtete Strömung des Kühlfluids unter dem Einfluß des nach oben strömenden Rohgases umkehrt und das Kühlfluid mit der Rohgasströmung nach oben mitgeführt wird.

Weitere Einzelheiten des erfindungsgemäßen Verfahrens ergeben sich aus den Unteransprüchen 2 bis 4.

Gegenstand der Erfindung ist ferner ein Rohgaskanal zur Durchführung des Verfahrens, mit
einem an einen Reaktorschacht angeschlossenen unteren Quenchraum,
einem an den unteren Quenchraum angrenzenden oberen Quenchraum und
einem an den oberen Quenchraum angeschlossenen sowie in den oberen Quenchraum hineinragenden Rohrstück,
wobei der in den oberen Quenchraum ragende Abschnitt des Rohrstückes und die Wand des oberen Quenchraumes einen Ringkanal begrenzen, durch den ein Kühlfluid in einer ringförmigen, senkrecht nach unten gerichteten Strömung im wandnahen Bereich des oberen Quenchraumes zuführbar ist, und wobei der Durchmesser des oberen Quenchraumes zwischen 10 und 100 cm kleiner ist als der Durchmesser des unteren Quenchraumes.

Im folgenden wird die Erfindung anhand einer lediglich ein Ausführungsbeispiel darstellenden Zeichnung ausführlicher erläutert. Die einzige Figur zeigt einen Schnitt durch eine Vorrichtung zur Durchführung des erfindungsgemäßen Verfahrens.

Bei der in der Abbildung dargestellten Vorrichtung besteht der Rohgaskanal aus dem oberhalb der Brennerebene des Vergasungsreaktors befindlichen Reaktorschacht 1, an den sich unmittelbar oberhalb des Vergasungsreaktors der untere Quenchraum 2 anschließt. Der untere Quenchraum geht in den oberen Quenchraum 3 über, dessen Durchmesser jedoch kleiner als der Durchmesser des unteren Quenchraumes 2 ist. Die Einleitung des als Kühlfluid dienenden Quenchgases erfolgt über den Ringkanal 4 im wandnahen Bereich des oberen Quenchraumes 3. An den oberen Quenchraum 3 schließt sich das als Strahlungskühler ausgebildete Rohrstück 5 an, durch das der Rohgaskanal mit dem nachgeschalteten, in der Abbildung nicht dargestellten Konvektionskühler bzw. einem kombinierten Kühler-Wärmetauscher in Verbindung steht. Beim Betrieb der erfindungsgemäßen Vorrichtung strömt das durch den Ringkanal 4 eingeleitete Quenchgas zunächst im wandnahen Bereich des oberen Quenchraumes 3 senkrecht nach unten und gelangt auf diese Weise in den unteren Quenchraum 2, dessen Durchmesser größer ist als der Durchmesser des oberen Quenchraumes 3. Die Vergrößerung des Durchmessers im Quenchraum 2 wird dabei so gewählt, daß dadurch unter dem Einfluß des nach oben strömenden Partialoxidationsrohgases die nach unten gerichtete Strömung des Quenchgases umgekehrt und damit ein Eindringen von Quenchgas in den Reaktorschacht 1 vermieden wird. Das Quenchgas gelangt vielmehr zusammen mit dem aus dem Reaktorschacht 1 austretenden und nach oben strömenden Partialoxidationsrohgas in das Rohrstück 5, in dem beide Gase miteinander vermischt und gleichzeitig weiter gekühlt werden. Die Strömungsrichtung der Gase ist in der Abbildung durch die Pfeile markiert. Ein weiterer Gesichtspunkt, der bei der Bemessung der Differenz der Durchmesser von oberem und unterem Quenchraunn berücksichtigt werden muß, ist die Tatsache, daß diese Differenz in jedem Falle größer sein muß als die Dicke der Schlackenschicht 6, die sich im unteren Bereich des Rohgaskanales an den Wänden absetzt. In der Praxis ist davon auszugehen, daß den vorstehend beschriebenen Bedingungen Rechnung getragen wird, wenn der Durchmesser des oberen Quenchraumes 3 zwischen 10 und 100 cm kleiner ist als der Durchmesser des unteren Quenchraumes 2.

Durch die erfindungsgemäße Einleitung des Quenchgases wird verhindert, daß die Schlackenschicht 6 aus dem unteren Quenchraum 2 heraus in den oberen Quenchraum 3 hineinwachsen kann. Die Schlackenschicht 6 kann zwar noch parallel zur Abwärtsströmung des Quenchgases wachsen und so eine zapfenförmige Ablagerung 7 bilden. Dieses Wachstum wird jedoch an der Stelle unterbrochen, an der die Geschwindigkeit des abwärts strömenden Quenchgases zu klein und dessen Temperatur zu hoch werden, um das Aufschmelzen der die zapfenförmige Ablagerung bildenden Schlacke zu verhindern. Da bei bestimmten Betriebsbedingungen, nämlich relativ niedriger Vergasungstemperatur und hohem Ascheschmelzpunkt der eingesetzten Kohle, die Temperatur im unteren Quenchraum 2 zu niedrig sein kann, um die zapfenförmigen Ablagerungen 7 abzuschmelzen und deren Wachstum zu verhindern, ist es unter diesen Umständen zweckmäßige, wenn die Quenchgaszufuhr über den Ringkanal 4 periodisch für kurze Zeit unterbrochen wird. Die dadurch bedingte Temperaturerhöhung im unteren Quenchraum 2 bewirkt dann ein Aufschmelzen der Ablagerungen. Während dieses Zeitraumes kann die Quenchgaszufuhr entweder ganz unterbrochen werden oder das Quenchgas wird ganz oder teilweise über besondere Einleitungseinrichtungen, die in der Abbildung nicht näher dargestellt sind. in einer vorzugsweise schräg nach unten gerichteten Strömung in den oberen Quenchraum 3 eingeleitet. Diese Möglichkeit ist in der Abbildung durch die Pfeile 8 angedeutet. Grundzätzlich ist es natürlich auch möglich, in diesem Falle die Quenchgaseinleitung in einer waagerechten oder schräg nach oben gerichteten Strömung vorzunehmen.

Im Eingangsbereich des Rohrstückes 5 kann es unter Umständen wegen der intensiven Turbulenz der Gasströmung und der noch nicht ausgeglichenen Temperaturdifferenz zwischen dem Partialoxidationsrohgas und dem Quenchgas zu einer verstärkten Verschmutzung kommen. Um dies möglichts weitgehend zu vermeiden, kann es zweckmäßig sein, wenn das Quenchgas mit einer Verdrailung, das heißt mit einer Geschwindigkeitskomponente in der Umfangsrichtung, in den Rohgaskanal eingeleitet wird. Die erforderliche Verdrallung des Quenchgases kann beispielsweise dadurch erzielt werden, daß das Quenchgas entgegen der Darstellung in der Abbildung nicht von oben, sondern tangential in den Ringkanal 4 eingeleitet wird.

Selbstverständlich kann bei der erfindungsgemäßen Vorrichtung die Reinigung der Wandflächen im Bedarfsfalle auch durch mechanische Abreinigungsvorrichtungen, wie z.B. Klopfer, unterstützt werden, die sowohl an der Außenwand der beiden Quenchräume (2 und 3) als auch an der Außenwand des Rohrstückes 5 angebracht sein können. Diese Abreinigungsvorrichtungen sind in der Abbildung ebensowenig dargestellt wie eine Dehnungsfuge, die zum Ausgleich der unterschiedlichen Wärmedehnungen im Bereich des oberen Quenchraumes 3 angeordnet sein kann.

Die mit der vorliegenden Erfindung zu erzieltenden Vorteile lassen sich wie folgt zusammenfassen:
- Ein die Funktionsfähigkeit des Quenchens beeinträchtigendes Wachstum der Schlackeschicht im Quenchbereich des Rohgaskanales wird verhindert;
- in der erfindungsgemäßen Vorrichtung ist keine Fläche vorhanden, auf der sich eine Schlackeschicht abstützen kann;
- abfallende Schlackebrocken können nicht in den nach unten offenen Ringkanal 4 gelangen;
- die sich an der Wand des oberen Quenchraumes 3 eventuell abscheidende Schlackeschicht wird durch die wandnahe Strömung des Quenchgases so intensiv gekühlt, daß die relativ kalte Schlackeschicht so spröde wird, daß ihre Entfernung mittels mechanischer Abreinigungsvorrichtungen (Klopier) problemlos möglich ist;
- die für den gewünschten Temperaturausgleich zwischen Partialoxidationsrohgas und Quenchgas erforderliche Mischstrecke ist relativ kurz, weil durch die erfindungsgemäße Art der Quenchgaseinspeisung eine besonders vermischungsfördernde Turbulenz beider Gasströme erzeugt wird.
   1 Reaktorschacht
   2 unterer Quenchraum
   3 oberer Quenchraum
   4 Ringkanal
   5 Ronrstück
   6 Schlackenschicht
   7 zapfenförmige Ablagerung
   8 Pfeil

## Patentansprüche

1. Verfahren zur Kühlung von Rohgas, das durch Partialoxidation von feinkörnigen bis staubförmigen Brennstoffen in einem Flugstromvergaser in Gegenwart von Sauerstoff und/ oder Luft sowie Wasserdampf bei Drücken bis zu 100 bar und Temperaturen oberhalb des Schlackeschmelzpunktes gewonnen wird, wobei das Rohgas in einem vertikalen Rohgaskanal mit einem gas- oder dampfförmigen Kühlfluid gequencht wird, welches in einer ringförmigen, senkrecht nach unten gerichteten Strömung im wandnahen Bereich des Rohgaskanales in den Rohgaskanal eingeleitet wird, **dadurch gekennzeichnet,** daß das Kühlfluid in einen oberen Quenchraum (3) des Rohgaskanales eingeleitet wird, im wandnahen Bereich des oberen Quenchraumes (3) im Gegenstrom zum Rohgas nach unten strömt und in einen unteren Quenchraum (2) des Rohgaskanales gelangt, dessen Durchmesser größer ist als der Durchmesser des oberen Quenchraumes (3), wobei die Vergrößerung des Durchmessers im Quenchraum so gewählt wird,
daß die Differenz der Durchmesser des unteren und des oberen Quenchraumes (2, 3) größer ist als die Dicke einer sich an der Wandfläche des unteren Quenchraumes (2) absetzenden Schlackeschicht (6) und
daß sich die nach unten gerichtete Strömung des Kühlfluids unter dem Einfluß des nach oben strömenden Rohgases umkehrt und das Kühlfluid mit der Rohgasströmung nach oben mitgeführt wird.

2. Verfahren nach Anspruch 1, dadurch gekennzeichnet, daß das Kühlfluid mit einer Drallströmung, die eine Geschwindigkeitskomponente in Umfangsrichtung besitzt, in den oberen Quenchraum (3) des Rohgaskanales eingeleitet wird.

3. Verfahren nach Anspruch 1 oder 2, dadurch gekennzeichnet, daß die Kühlfluidzufuhr periodisch für kurze Zeit unterbrochen wird, wobei die Temperatur im unteren Quenchraum ansteigt und zapfenförmige, parallel zur Abwärtsströmung des Kühlfluids gewachsene Schlackeablagerungen (7) am Übergangsbereich zwischen unterem und oberem Quenchraum (2, 3) abgeschmolzen werden.

4. Verfahren nach Anspruch 3, dadurch gekennzeichnet, daß während der Unterbrechung der senkrecht nach unten gerichteten Kühlfluidzufuhr Kühlfluid in einer schräg nach unten, von der Wandoberfläche weg gerichteten Strömung in den Rohgaskanal eingeleitet wird.

5. Rohgaskanal zur Durchführung des Verfahrens nach einem der Ansprüche 1 bis 4, mit
einem an einen Reaktorschacht (1) angeschlossenen unteren Quenchraum (2),
einem an den unteren Quenchraum (2) angrenzenden oberen Quenchraum (3) und
einem an den oberen Quenchraum (3) angeschlossenen sowie in den oberen Quenchraum (3) hineinragenden Rohrstück (5),
wobei der in den oberen Quenchraum (3) ragende Abschnitt des Rohrstückes (5) und die Wand des oberen Quenchraumes (3) einen Ringkanal (4) begrenzen, durch den ein Kühlfluid in einer ringförmigen, senkrecht nach unten gerichteten Strömung im wandnahen Bereich des oberen Quenchraumes (3) zuführbar ist, und wobei der Durchmesser des oberen Quenchraumes (3) zwischen 10 und 100 cm kleiner ist als der Durchmesser des unteren Quenchraumes (2).

## Claims

1. A method of cooling crude gas which is obtained by the partial oxidation of fine-grained to pulverulent fuels in a suspension flow gasifier in the presence of oxygen and/or air and of steam at pressures up to 100 bar and temperatures above the melting point of the slag, wherein the crude gas is quenched in a vertical crude gas duct by a cooling fluid which is gaseous or which is in the form of a vapour and which is introduced into the crude gas duct as a vertically downwardly directed annular flow in the region near the wall of the crude gas duct, characterised in that the cooling fluid is introduced into an upper quenching space (3) of the crude gas duct, flows downwards in countercurrent flow to the crude gas in the region near the wall of the upper quenching space (3), and enters a lower quenching space (2) of the crude gas duct, the diameter of which is larger than the diameter of the upper quenching space (3), wherein the enlargement of the diameter in the quenching space is selected so that
the difference in the diameters of the lower and upper quenching spaces (2, 3) is greater than the thickness of a slag layer (6) which is deposited on the wall area of the lower quenching space (2), and
that the downwardly directed flow of the cooling fluid is reversed under the influence of the upwardly flowing crude gas and the cooling fluid is entrained upwards with the crude gas stream.

2. A method according to claim 1, characterised in that the cooling fluid is introduced into the upper quenching space (3) of the crude gas duct with a spiral flow which has a circumferential component of velocity.

3. A method according to claims 1 or 2, characterised in that the supply of cooling fluid is periodically stopped for a short period, whereupon the temperature in the lower quenching space rises and icicle-shaped slag deposits (7) which have grown parallel to the downward flow of the cooling fluid are melted off at the transition region between the lower and upper quenching spaces (2,3).

4. A method according to claim 3, characterised in that during the stoppage of the vertically downwardly directed supply of cooling fluid, cooling fluid is introduced into the crude gas duct in a stream which is directed obliquely downwards away from the wall surface.

5. A crude gas duct for carrying out the method according to any one of claims 1 to 4, having
a lower quenching space (2) attached to a reactor shaft (1),
an upper quenching space (3) adjoining the lower quenching space (2), and
a pipe section (5) which is attached to the upper quenching space (3) and which protrudes into the upper quenching space (3),
wherein the wall of the upper quenching space (3) and the portion of the pipe section (5) which protrudes into the upper quenching space (3) delimit an annular channel (4) through which a cooling fluid can be fed, in an annular, vertically downwardly directed stream, in the region near the wall of the upper quenching space (3), and wherein the diameter of the upper quenching space (3) is between 10 and 100 cm less than the diameter of the lower quenching space (2).

## Revendications

1. Procédé de refroidissement de gaz brut obtenu par oxydation partielle de combustibles à grains fins ou pulvérulents dans un gazéificateur à courant volant, en présence d'oxygène et/ou d'air et également de vapeur d'eau, à des pressions pouvant atteindre 100 bars et à des températures supérieures au point de fusion des scories, procédé dans lequel on fait subir au gaz brut, dans un canal vertical de gaz brut, une trempe par un fluide refroidisseur sous forme de gaz ou de vapeur, que l'on envoie en un courant annulaire, dirigé verticalement vers le bas, dans le canal de gaz brut, dans la zone du canal de gaz brut qui est proche de la paroi, caractérisé en ce que le fluide refroidisseur est envoyé dans un compartiment de trempe supérieur (3) du canal de gaz brut, s'écoule vers le bas dans la zone proche de la paroi du compartiment de trempe supérieur (3), à contre-courant du gaz brut, et pénètre dans un compartiment de trempe inférieur (2) du canal de gaz brut, compartiment dont le diamètre est supérieur au diamètre du compartiment de trempe supérieur (3), l'augmentation de diamètre du compartiment de trempe étant choisie de telle manière que la différence de diamètre entre le compartiment de trempe inférieur (2) et le compartiment de trempe supérieur (3) est supérieure à l'épaisseur de la couche de scories (6) se déposant sur la surface de la paroi du compartiment de trempe inférieur (2) et que le sens du courant de fluide refroidisseur dirigé vers le bas s'inverse sous l'effet du gaz brut s'écoulant vers le haut et le fluide refroidisseur est entraîné vers le haut par le courant du gaz brut.

2. Procédé selon la revendication 1, caractérisé en ce que l'on envoie le fluide refroidisseur dans le compartiment de trempe supérieur (3) du canal de gaz brut, sous la forme d'un courant giratoire qui présente une composante de vitesse dans la direction périphérique.

3. Procédé selon la revendication 1 ou 2, caractérisé en ce que l'on interrompt périodiquement pendant un temps court l'introduction du fluide refroidisseur, grâce à quoi la température s'élève dans le compartiment de trempe inférieur et les dépôts de scories (7) en forme de cône, qui se sont développés parallèlement au courant descendant de fluide refroidisseur, dans la zone de transition entre le compartiment de trempe inférieur (2) et le compartiment de trempe supérieur (3), sont enlevés par fusion.

4. Procédé selon la revendication 3, caractérisé en ce que, pendant l'interruption de l'introduction du courant de fluide refroidisseur, dirigé verticalement vers le bas, on envoie du fluide refroidisseur dans le canal de gaz brut, sous la forme d'un courant incliné vers le bas et s'éloignant de la surface de la paroi.

5. Canal de gaz brut pour la réalisation du procédé selon l'une quelconque des revendications 1 à 4, qui présente un compartiment de trempe inférieur (2), relié à une cheminée de réacteur (1), un compartiment de trempe supérieur (3), adjacent au compartiment de trempe inférieur (2), et un tuyau (5) relié au compartiment de trempe supérieur (3) et avançant dans le compartiment de trempe supérieur (3), la partie du tuyau (5), dépassant dans le compartiment de trempe supérieur (3), et la paroi du compartiment de trempe supérieur (3) délimitant un canal annulaire (4) par lequel on peut envoyer dans la zone proche de la paroi du compartiment de trempe supérieur (3), un fluide refroidisseur sous la forme d'un courant annulaire, dirigé verticalement vers le bas, et le diamètre du compartiment de trempe supérieur (3) étant inférieur de 10 à 100 cm au diamètre du compartiment de trempe inférieur (2).
